# EUROPÄISCHE PATENTSCHRIFT

(11) **EP 0 919 657 B1**
(45) Veröffentlichungstag und Bekanntmachung des Hinweises auf die Patenterteilung: **02.04.2003**
(21) Anmeldenummer: 97810798.5
(22) Anmeldetag: 27.10.1997
(51) Int. Cl.: D05C 9/12

(54) **Stickmaschinengatter mit Seitenspannleisten**
Embroidering frame with a web stretching device
Chassis de machine à broder à dispositif de mise sous tension du tissu

(43) Veröffentlichungstag der Anmeldung: 02.06.1999
(73) Patentinhaber: Franz Lässer AG, CH-9444 Diepoldsau (CH)
(72) Erfinder: Lässer, Franz, 9444 Diepoldsau (CH)
(74) Vertreter: Riederer, Conrad A., Dr.

(56) Entgegenhaltungen:
- DE-A- 2 856 871
- DE-B- 1 485 497
- DE-C- 179 844
- DE-C- 290 925
- DE-C- 294 590
- DE-C- 304 155
- DE-C- 329 397
- PATENT ABSTRACTS OF JAPAN vol. 017, no. 429 (C-1095), 10.August 1993 -& JP 05 093355 A (TOKAI IND SEWING MACH CO LTD), 16.April 1993,
- PATENT ABSTRACTS OF JAPAN vol. 015, no. 189 (C-0831), 15.Mai 1991 -& JP 03 045770 A (TOKAI IND SEWING MACH CO LTD), 27.Februar 1991,

## Beschreibung

Die vorliegende Erfindung betrifft ein Verfahren zum Verschieben eines mit zwei Seitenspannleisten seitlich gespannten Stickgrundes auf einem Stickmaschinengatter gemäss Oberbegriff des Anspruchs 1, wie auch ein Stickmaschinengatter zum Aufspannen eines Stickgrundes, mit einer Vorrichtung zum Verschieben des Stickgrundes relativ zum Gatter und beidseitig je einer Seitenspannleiste zum seitlichen Spannen des Stickgrundes gemäss Oberbegriff des Anspruchs 5.

Damit breitere Stoffbahnen bestickt werden können als es die Höhe eines Stickmaschinengatters zulässt, wurden Gatter entwickelt, bei welchen der Stickgrund auf einer unteren und oberen Welle aufgespannt bzw. aufgewellt ist und nach Besticken der zwischen den Wellen aufgespannten bestickbaren Fläche der Stickgrund um ein gewisses Mass von einer auf die andere Welle gerollt bzw. nachgewellt wird, so dass der zum bestickten Teil benachbarte Stickgrund in den bestickbaren Bereich zwischen die Wellen zu liegen kommt. Zum Aufwellen wird der Stickgrund mehrmals von einer Welle auf die andere gewellt und die Spannung und Ausrichtung der Schuss- und Kettfäden ausgeglichen und ausgerichtet. Damit der Stickgrund auf seiner ganzen Breite gleichmässig gespannt ist, wird er seitlich mit je einer Seitenspannleiste quer zu der Spannrichtung der Wellen horizontal gespannt und zum Schluss in vertikaler Richtung nachgespannt.

Bei Stickmaschinen mit einem Gatter, welches eine solche Verschiebung des Stickgrundes zulässt, wird für eine Verschiebung des Stickgrundes dieser von der Seitenspannleiste gelöst, dann die Verschiebung vorgenommen, um schliesslich den Stickgrund erneut in den Seitenspannleisten einzuhängen. Dabei ist es kaum möglich, die seitliche Spannung nach der Verschiebung wieder entsprechend der Spannung vor der Verschiebung einzustellen. Dadurch gibt es dort, wo die eine Sticketappe endet und die andere wieder neu beginnt, besonders in den seitlichen Bereichen des Stickgrundes Verschiebungen im Stickmuster, welche die Qualität der Stickerei beeinträchtigen.

Die DE-C-179 844 offenbart eine Stickmaschine mit einer oberen und einer unteren Stoffwelle zum Aufspannen eines Stickgrunds. Der Stickgrund wird seitlich mittels Stoffhalteblechen gespannt. Diese sind segmentiert. Jedes Segment sitzt auf einer Schiene. Beim Wellen des Stickgrundes werden die Segmente auf der Schiene gleitend mit dem seitlich gespannten Stickgrund mitverschoben. Das oberste Segment kann nach einer Verschiebung jeweils von der Schiene abgenommen werden und von unten wieder auf die Schiene aufgesetzt werden. Damit das Segment beim Verschieben des Stickgrundes nicht an die obere Stoffwelle anstösst, sind die Segmente in einem Abstand von der Spannebene der Stoffwellen angeordnet.

Die DE-C-329 397 offenbart eine Stickmaschine mit zwei Walzenpaaren zum Aufspannen von zwei Stickgründen übereinander. Zwischen der oberen und der unteren Walze sind seitlich am Stickgrund endlose, mit Stachel versehene Bänder angeordnet. Diese gehen bei einer Weiterschaltung des Gewebes mit diesem mit. Sie können senkrecht zu dieser Bewegung nach aussen bewegt werden, um ein Breitziehen der Gewebebahn in der Arbeitstellung zu bewerkstelligen. Wenn das Gewebe vorwärts gebracht werden soll, so wird die seitliche Spannung desselben durch Einwärtsbewegen der Stachelbänder aufgehoben.

Die DE-OS-1 485 497 offenbart eine Stickmaschine für Durchlaufware. Die Stoffbahn wird von einer Stoffrolle abgewickelt und zwei seitlich angeordneten Transportketten zugeführt und auf diesen aufgenadelt. Mit der Transportkette wird die Stoffbahn über Umlenkräder dem Stickrahmen zugeführt. Über und unter dem Stickfeld sind am Stickrahmen jeweils eine Gruppe von drei Spannwalzen zum Spannen des Stickgrundes angeordnet. Die Stoffbahn wird von den Transportketten nach dem Besticken weitergeführt. Die Stoffbahn wird insgesamt von den Transportketten abgehoben, indem sie in eine andere Richtung weitergeführt wird als die Transportkette. Dazu kann eine zur Richtung der Transportketten schräg stehende Fläche dienen oder es kann die Stoffbahn bei einer Umlenkung der Transportketten in einer anderen Richtung weitergeführt werden.

Es ist deshalb Aufgabe der Erfindung ein Verfahren und eine Vorrichtung bereitzustellen, mit welchem und welcher die seitliche Spannung des Stickgrundes vor und nach dem Verschieben des Stickgrundes im Stickmaschinengatter möglichst konstant gehalten werden kann. Insbesondere soll der Übergang von einer Sticketappe zur anderen unsichtbar sein.

Erfindungsgemäss wird dies durch ein Verfahren gemäss Anspruch 1 bzw. eine Vorrichtung gemäss Anspruch 5 erreicht.

Bei dem Verfahren bleibt wenigstens ein Teil des Stickgrunds während der Verschiebung durch die Seitenspannleisten gespannt, um nach der Verschiebung in diesem Teil die gleiche Spannung aufzuweisen wie vor der Verschiebung. Zweckmässigerweise bleibt der an den Übergang zwischen den Etappen angrenzende Bereich gespannt, so dass beim Übergang die Spannung konstant bleibt und dadurch der Übergang sich unsichtbar in das Stickmuster einfügt. In Anlehnung an den Begriff im Stand der Technik wird auch in der Anmeldung von Seitenspannleiste gesprochen, ohne damit die Lage der Seitenspannleiste im Gatter vorzugeben.

Zweckmässigerweise wird der Stickgrund während der Verschiebung über eine der Verschiebung entsprechende Länge von den Seitenspannleisten gelöst, um ihn auf die aufwickelnde Welle aufwickeln zu können. Nach oder während der Verschiebung wird der von den Seitenspannleisten nicht gespannte Teil des Stickgrunds vorteilhaft entsprechend der Spannung des gespannt gebliebenen Teils an den Seitenspannleisten neu gespannt, z.B. durch Einhängen des Stickgrundes in die Dorne der Seitenspannleisten unter Berücksichtigung des Fadenlaufs des vertikalen Schussfadens. Das Lösen des Stickgrundes geschieht vorteilhaft mittels einer Löseeinrichtung und durch die Verschiebung des Stickgrundes. Das Spannen des Stickgrundes kann von Hand oder mit einem durch die Verschiebung aktivierten Spanneinrichtung erreicht werden.

Vorteilhaft wird der Stickgrund während der Verschiebung des Gatters festgehalten, so dass der Stickgrund relativ zu den Nadeln stillsteht. Dies kann mittels Stoffdrücker, welcher den Stickgrund relativ zu den Nadeln fixiert oder mit eigens dafür vorgesehenen Halteelementen an der Seitenspannleiste geschehen, welche die Seitenspannleisten relativ zu den Nadeln fixieren.

Bei einem Stickmaschinengatter zum Aufspannen eines Stickgrundes, mit einer Vorrichtung zum Verschieben des Stickgrundes relativ zum Gatter und beidseitig je einer Seitenspannleiste zum seitlichen Spannen des Stickgrundes sind die Seitenspannleisten vorteilhaft im Gatter translatorisch beweglich, so dass diese sich beim Bewegen des seitlich gespannten Stickgrundes mitbewegen und so wenigstens ein Teil des Stickgrundes während und nach der Verschiebung gespannt bleibt.

Die Seitenspannleisten sind vorteilhaft in Segmente unterteilt, welche einzeln vom Stickgrund ablösbar bzw. mit dem Stickgrund verbindbar sind, damit bei der Verschiebung Segment um Segment vom Stickgrund gelöst werden kann, wodurch die Seitenspannleiste nicht in Konflikt mit der aufrollenden Welle kommt.

Um vom Stickgrund abgelöst werden zu können sind die Segmente der Seitenspannleiste zweckmässigerweise an einem flexiblen Träger befestigt. Dadurch lassen sich die Segmente miteinander in einer nicht geradlinigen Bewegung verschieben, so dass die vom Stickgrund gelösten Segmente vom Stickgrund entfernt werden können.

Vorteilhaft bildet der flexible Träger eine geschlossene Schlaufe um zwei Umlenkräder, so dass die Segmente im Kreis geführt werden. Dadurch ist nicht die Abmessung des Stickgrundes sondern die Höhe des Gatters entscheidend für die Abmessung der Seitenspannleiste.

Vorteilhaft weist das Stickmaschinengatter eine Löseeinrichtung auf, um den Stickgrund von der Seitenspannleiste zu lösen. Dadurch kann das Lösen von Hand vermieden werden und gleichzeitig nur der Bereich des Stickgrundes von den Seitenspannleisten gelöst werden, welcher notwendigerweise gelöst werden muss. Dadurch kann ein Teil des Stickgrundes gespannt gelassen werden.

Zweckmässigerweise ist die Löseeinrichtung stationär am Gatter angeordnet und die Seitenspannleiste relativ zur Löseeinrichtung beweglich, so dass beim Verschieben des Stickgrundes im Gatter der Stickgrund und die Seitenspannleiste voneinander gelöst werden.

Zweckmässigerweise weist die Seitenspannleiste eine Vielzahl von Dornen zum Einhängen des Stickgrundes auf. Mit diesen Dornen wird der Stickgrund in bewährter Manier zuverlässig gehalten. Der Stickgrund kann jederzeit durch Abheben von den Dornen von der Seitenspannleiste gelöst und auch wieder in die Dorne eingehängt werden.

Vorteilhaft weist die Löseeinrichtung eine zur Stickgrundebene schräg verlaufende Fläche auf, um mit dieser Fläche den Stickgrund von der Seitenspannleiste abzuheben und dadurch zu lösen.

Zweckmässigerweise ist der flexible Träger der segmentierten Seitenspannleiste durch eine Kette gebildet und auf der Stickgrundseite der Schlaufe in einer Führungsschiene geführt. Die Führung gewährt eine konstante Spannung auch bei der Verschiebung der Seitenspannleiste und eine Kette ist in einer Führung gut führbar.

Vorteilhaft bilden die Seitenspannleiste und die Lösevorrichtung zusammen eine Seitenspanneinrichtung, welche am Gatter befestigt ist, wodurch die Seitenspannleiste ersetzbar ist und auch eine alte, stationäre Seitenspannleiste ersetzt werden kann durch eine translatorisch bewegliche.

Nachfolgend wird ein Ausführungsbeispiel der Erfindung unter Bezugnahme auf die Figuren beschrieben. Es zeigt:
- Fig. 1: eine schematische Ansicht der Wellen, des Stickgrundes und der Seitenspannleisten eines Gatters gemäss dem Stand der Technik,
- Fig. 2: einen Vertikalschnitt durch ein erfindungsgemässes Stickmaschinengatter,
- Fig. 3: eine Teilansicht des Gatters gemäss Figur 2 von vorne,
- Fig. 4: eine perspektivische Zeichnung eines Ausschnittes einer erfindungsgemässen Seitenspanneinrichtung mit Lösevorrichtung,
- Fig. 5: Explosionszeichnung des Ausschnittes gemäss Figur 3.

Beim Aufwellen des Stickgrundes 21 auf die Wellen 19,19' ist dieser von den Seitenspannleisten 20 gelöst. Dazu wird der Stickgrund mehrmals von einer Welle 19 auf die andere Welle 19' und wieder von der Welle 19' auf die Welle 19 zurück gewellt, wobei dazu die Spannung des Stickgrundes 21 ausgeglichen wird, die vertikalen Schussfäden 16 vertikal und die horizontalen Kettfäden 18 horizontal ausgerichtet werden. Danach wird der Stickgrund 21 teilweise gespannt, dann der Stickgrund in die beidseitig angeordneten Seitenspannleisten 20 eingehakt und danach der Stickgrund fertig gespannt. Damit wird ein seitlicher, bogenförmiger Einzug (24) des Stickgrundes 21 verhindert.

Stickmaschinengatter 11 sind auf der Nadelseite des in Figur 2 nur teilweise dargestellten Nadelwagens 13 angeordnet. Das Gatter 11 weist vertikale Rahmenteile 15, horizontale Rahmenteile 17 und horizontal verlaufende Wellen 19,19' auf und ist für die Bildung von Stichen als Ganzes relativ zum Nadelwagen 13 horizontal und vertikal verfahrbar. Der Stickgrund 21 ist zwischen der unteren Welle 19 und der oberen Welle 19' in vertikaler Richtung aufgespannt. Beim Sticken wird jeweils ein zwischen den Wellen 19,19' befindlicher Bereich z.B. von oben nach unten bestickt, wobei das Gatter nach und nach von einer unteren Position zu einer oberen Position bewegt wird. Nach dem Besticken eines Bereichs kann ein weiterer Bereich in gleicher Weise bestickt werden. Zu diesem Zweck wird der Stickgrund 21 nachgewellt, beispielsweise also von der Welle 19 abgerollt und auf die Welle 19' aufgerollt, um nach Besticken des bestickbaren Bereiches des Stickgrundes 21 die letzten Stiche am unteren Rand 22 an die Stelle am oberen Rand 22' des bestickbaren Bereichs des Stickgrundes 21 zu verschieben, an der vor der Verschiebung die ersten Stiche waren. Während dieser Verschiebung bleibt der Stickgrund 21 relativ zu den Nadeln stehen und das Gatter 11 bewegt sich um den Betrag in eine Richtung während der Stickgrund 21 um den gleichen Betrag in die andere Richtung nachgewellt wird.

An den vertikalen Rahmenteilen 15 sind beidseitig erfindungsgemässe Seitenspanneinrichtungen 23 angeordnet, um den Stickgrund seitlich zu spannen. Die Seitenspanneinrichtung 23 erstreckt sich etwas über den unteren Rand 22 und oberen Rand 22' der zwischen den Wellen 19,19' bestickbaren Fläche. Die Seitenspanneinrichtung 23 ist fest mit dem vertikalen Rahmenteil 15 verbunden.

Wie die Figuren 3 bis 5 zeigen, weist die Seitenspanneinrichtung 23 eine Vielzahl von Segmenten 25 auf, von denen in der Zeichnung nur einige dargestellt sind. Jedes Segment 25 ist an einem Glied einer Kette 29 befestigt. Die Kette 29 bildet eine geschlossene Schlaufe und ist oben und unten um ein Umlenkrad 31 geführt. Zwischen den Umlenkrädern 31 einer Seitenspanneinrichtung 23 verläuft die Kette 29 in einer Führungsschiene 33, 33'. Die Führungsschiene 33 führt die Kette und bewirkt, dass die Kette 29 gerade läuft und durch den seitlichen Zug durch den Stickgrund 21 weder abgekippt wird noch dem Zug nachgibt. Auf der vom Stickgrund 21 abgewandten Seite der Kettenschlaufe ist die Kette 29 ebenfalls in einer Führungsschiene 33' geführt, damit die Vibrationen der in Betrieb stehenden Stickmaschine die Kette 29 nicht zum Schwingen bringen. In dem Bereich, in welchem die Kette 29 in der geradlinig verlaufenden Führungsschiene 33 geführt ist, reihen sich die Segmente 25 aneinander und bilden die Seitenspannleiste 35 mit Dornen oder anderen in den Stickgrund 21 einhängbaren Befestigungsmitteln. Wo die Kette 29 sich um das Umlenkrad 31 legt, sind die Segmente 25 von der Seitenspannleiste 35 abgedreht. Die Führungsschienen 33,33' sind an einem Halteprofil 36 befestigt, welches seinerseits am seitlichen Rahmenteil 15 angeschraubt ist.

Bei einer Verschiebung des Stickgrundes 21 bleiben die Segmente 25 etwa solange mit dem Stickgrund 21 verhängt, wie die Kette 29 in der Führungsschiene 33 geführt ist. Die Seitenspannleiste 35 verschiebt sich dadurch mit dem Stickgrund 21, wobei die Kette 29 translatorisch in der Führungsschiene 33 bewegt wird, bzw. die Kettenschlaufe um die Umlenkräder 31 läuft. Damit die Segmente 25 beim Umlaufen der Umlenkräder 31 abgeschwenkt werden können, ohne den Stickgrund 21 zu zerreissen, müssen sie von diesem gelöst sein. Dazu sind oben und unten an der Seitenspanneinrichtung 23 Löseeinrichtungen 37 (Fig. 2) angeordnet, welche anhand der Figuren 4 und 5 genauer erläutert werden.

In Figur 4 ist eine perspektivische Ansicht eines Ausschnitts der Seitenspanneinrichtung 23 dargestellt, in welchem ein Umlenkrad 31 und eine Löseeinrichtung 37 sichtbar sind. Nicht vollständig dargestellt sind in Figur 4 die Kette 29 und die Mehrheit der Segmente 25. Figur 5 zeigt eine Explosionszeichnung des in Figur 4 dargestellten Ausschnitts. Die Figuren 4 und 5 werden deshalb zusammen beschrieben.

Das Halteprofil 36 bildet eine vertikale Rinne. Die dem vertikalen Rahmenteil 15 zugewandte Rinnenwand 43 ist mit dem Rahmenteil 15 verschraubt. Die andere Rinnenwand 45 steht im äusseren Bereich senkrecht zum Rinnenboden 47 und ist parallel zur Rinnenwand 43. Zwischen dem orthogonalen Bereich der Rinnenwand 45 und dem Rinnenboden 47 ist jedoch eine Übergangsbereich in einem 45° Winkel abgekröpft, um für das Spannen des Stickgrundes 21 genügend Platz zu schaffen. Am orthogonalen äusseren Bereich der Rinnenwand 45 sind die beiden Führungsschienen 33 und 33' befestigt. Die Rinnenwand 45 ist beim Ende der Führungsschienen 33,33' ausgeschnitten, so dass im Bereich des Ausschnittes 49 die Kette 29 mit den Segmenten 25 um das Umlenkrad 31 in den inneren Bereich des Halteprofiles 36 gelenkt werden kann.

Die U-förmigen Führungsschienen 33,33' sind je aus zwei gleichen Winkelprofilen 51,51' zusammengesetzt (Fig. 5). In der Führungsschiene 33,33' ist eine Nut 53 ausgebildet, in welcher die Kette 29 gleiten kann. Die Nut 53 umschliesst die Kettenglieder 54 dreiseitig und ist an ihrem Grund erweitert, um in der Erweiterung die Seitenteile 56 der Kettenglieder aufzunehmen, so dass die Kettenglieder 54 in der Nut 53 gehalten sind und sich lediglich in Nutrichtung bewegen können.

Am Halteprofil 36 ist im Endbereich mit dem Ausschnitt 49 weiter das Umlenkrad 31 befestigt. Das Halteprofil 36 weist dazu im Rinnenboden 47 ein Langloch 55 auf, in welchem ein Lagerblock 57 verschiebbar festgeschraubt ist. Im Lagerblock sitzt die Achse 59, auf welcher das Umlenkrad 31 gelagert ist. Das Umlenkrad 31 greift mit seinen Zähnen 61 in die Kette 29. Am abgeschrägten Teil der Rinnenwand 45 ist ein Spannblock 63 befestigt (nur in Fig. 4). Mit der Spannschraube 65 kann der Lagerblock 57 vom Spannblock 63 weggedrückt werden, wodurch er im Langloch 55 nach oben gleitet. Dabei wird auch das Umlenkrad 31 nach oben bewegt, wodurch die Kette 29 gespannt wird.

An der Kette 29 sind die Segmente 25 befestigt. Diese sind mit Dornen 67 ausgerüstet, in welche der Stickgrund 21 zum Spannen einhängbar ist. Um den in den Dornen 67 der Segmente eingehängten Stickgrund 21 von den Segmenten 25 zu lösen, ist am Ende der Führungsschiene 33 eine Löseeinrichtung 37 angeordnet. Die Löseeinrichtung 37 besteht im Wesentlichen aus einem über ein Hilfsteil 73 mit der Führungsschiene 33 verbundenen Lösekopf 75. Dieser weist eine Ausnehmung 77 auf, welche entsprechend der Segmente 25 geformt ist, so dass die Segmente 25 ohne wesentlichen Widerstand mit den Dornen 67 durch den Lösekopf 75 gleiten können. Weiter ist am Lösekopf 75 eine Lösefläche 79 ausgebildet. Die Lösefläche 79 ist geneigt und läuft spitz gegen den den Stickgrund 21 spannenden Teil der Seitenspanneinrichtung 23 zu und seitlich an den Segmenten 25 vorbei bis hinter die Ebene des gespannten Stickgrundes 21.

Die Lösefläche 79 stösst bei einer Verschiebung des Stickgrundes 21 gegen die Kante 81 den Stickgrund 21 von den Dornen 67 weg. Die spitz zulaufende Kante 81 dringt dabei zwischen Stickgrund 21 und Segment 25. Der Stickgrund 21 wird von der Lösefläche 79 aus den Dornen 67 gehoben und so von den Segmenten 25 gelöst. Der gelöste Teil des Stickgrundes 21 kann nun auf die Welle 19 bzw. entsprechend der Figur 4 auf die Welle 19' aufgewickelt werden.

Zum Spannen des von der Welle 19 oder 19' in den bestickbaren Bereich zwischen den Wellen 19,19' abgerollten Stickgrund 21, wird dieser von Hand oder mit einer Spannvorrichtung mit einer kontinuierlichen Spannung in die Segmente 25 eingehängt. Dazu wird auf den Fadenlauf der vertikalen Schussfäden geachtet

Als Spannvorrichtung können zwei Gummiwalzen vorgesehen sein, zwischen welchen der Stickgrund 21 eingeklemmt ist. Die Achsen der Gummiwalzen stehen in einem flachen Winkel zur Verschiebungsrichtung, so dass die Walzen durch die Verschiebung des Stickgrundes 21 gedreht werden und dabei den Stickgrund 21 um ein bestimmtes, mit dem Winkel der Achse zur Verschiebungsrichtung einstellbaren Mass überspannen. Der Stickgrund 21 wird anschliessend mit einem Rad oder einem Gleiter gegen die Dorne 67 der Segmente 25 geführt, wo er leicht entspannend einhängt.

In einer anderen Variante einer Spannvorrichtung führt die Führungsschiene 33 an den Enden die Segmente 25 in einer nicht geradlinigen Bewegung, wobei die Segmente 25 vom Umlenkrad 31 herkommend zuerst zum Stickgrund 21 hin geführt werden, dann in die Stickgrundebene verschwenkt werden und in dieser Ebene vom Stickgrund 21 weggezogen werden um diesen zu spannen. Am andern Ende der Führungsschiene werden die Segmente 25 gegen den Stickgrund 21 hin gestossen, dann vom Stickgrund 21 abgehoben und gelöst durch Verschwenken aus der Stickgrundebene und schliesslich auf den Rückweg zum ersten Ende der Führungsschiene 33 umgelenkt.

## Patentansprüche

1. Verfahren zum Verschieben eines mit zwei mit dem Stickgrund translatorisch im Gatter bewegbaren Seitenspannleisten seitlich gespannten Stickgrundes auf einem Stickmaschinengatter mit einer oberen und einer unteren Stoffwelle, bei welchem Verfahren der auf den Stoffwellen aufgewellte Stickgrund zwischen diesen eben gespannt wird und durch Wellen von einer Stoffwelle auf die andere relativ zum Gatter verschoben wird, während er in Dornen (61) der Seitenspannleisten (35) eingehängt ist, und wenigstens ein Teil des Stickgrunds (21) während der Verschiebung von den translatorisch im Gatter verschiebbaren Seitenspannleisten (35) gespannt bleibt, um nach der Verschiebung in diesem Teil die gleiche Spannung aufzuweisen wie vor der Verschiebung, **dadurch gekennzeichnet, dass** der Stickgrund während der Verschiebung mit einer zur Stickgrundebene schräg verlaufenden Fläche (79) einer Löseeinrichtung (71) aus den Dornen (61) gehoben und dadurch von den Seitenspannleisten (35) gelöst wird.

2. Verfahren nach Anspruch 1, **dadurch gekennzeichnet, dass** der Stickgrund (21) während der Verschiebung über eine der Verschiebung entsprechende Länge von den Seitenspannleisten (35) gelöst wird.

3. Verfahren nach Anspruch 2, **dadurch gekennzeichnet, dass** der von den Seitenspannleisten (35) abgelöste Teil des Stickgrunds nach der Verschiebung entsprechend der Spannung des gespannt gebliebenen Teils an den Seitenspannleisten (35) gespannt wird, z.B. durch Einhängen des Stickgrundes (21) in die Dorne (61) der Seitenspannleisten (35) unter Berücksichtigung des Fadenlaufs.

4. Verfahren nach einem der Ansprüche 1 bis 3, **dadurch gekennzeichnet, dass** der Stickgrund während der Verschiebung des Gatters festgehalten wird, so dass der Stickgrund relativ zu den Nadeln stillsteht.

5. Stickmaschinengatter mit einer oberen und unteren Stoffwelle (19,19') zum Aufwellen und ebenen Aufspannen eines Stickgrundes (21), mit einer Vorrichtung zum Verschieben des Stickgrundes (21) relativ zum Gatter durch Rollen von einer Stoffwelle auf die andere und beidseitig je einer Seitenspannleiste (35) mit in den Stickgrund einhängbaren Dornen (61) zum seitlichen Spannen des Stickgrundes, welche Seitenspannleisten (35) im Gatter (11) translatorisch beweglich sind, so dass diese sich beim Verschieben des seitlich gespannten Stickgrundes (21) mitbewegen, **gekennzeichnet durch** eine Löseeinreichtung (71) für jede Seitenspannleiste (35) mit einer zur Stickgrundebene schräg verlaufenden Fläche (79), um mit dieser Fläche (79) beim Verschieben des seitlich gespannten Stickgrundes (21) diesen aus den Dormen (61) zu heben und **dadurch** von der Seitenspannleiste (35) zu lösen.

6. Stickmaschinengatter nach Anspruch 5, **dadurch gekennzeichnet, dass** die Seitenspannleisten (35) in Segmente (25) unterteilt sind, welche einzeln vom Stickgrund (21) ablösbar bzw. mit dem Stickgrund (21) verbindbar sind.

7. Stickmaschinengatter nach Anspruch 6, **dadurch gekennzeichnet, dass** die Segmente (25) der Seitenspannleiste (35) an einem flexiblen Träger (29) befestigt sind.

8. Stickmaschinengatter nach Anspruch 7, **dadurch gekennzeichnet, dass** der flexible Träger (29) eine geschlossene Schlaufe um zwei Umlenkräder (31) bildet.

9. Stickmaschinengatter nach einem der Ansprüche 5 bis 8, **dadurch gekennzeichnet, dass** die Löseeinrichtung (71) stationär am Gatter (11) angeordnet ist und die Seitenspannleiste (35) relativ zur Löseeinrichtung (71) beweglich ist, so dass beim Verschieben des Stickgrundes (21) im Gatter (11) der Stickgrund (21) und die Seitenspannleiste (35) voneinander gelöst werden.

10. Stickmaschinengatter nach einem der Ansprüche 7 bis 9, **dadurch gekennzeichnet, dass** der flexible Träger durch eine Kette (29) gebildet ist.

11. Stickmaschinengatter nach einem der Ansprüche 7 bis 10, **dadurch gekennzeichnet, dass** der flexible Träger (29) der segmentierten Seitenspannleiste (35) auf der Stickgrundseite der Schlaufe in einer Führungsschiene (33) geführt ist.

12. Stickmaschinengatter nach einem der Ansprüche 5 bis 11, **dadurch gekennzeichnet, dass** die Seitenspannleiste (35) und die Lösevorrichtung (71) Bestandteile einer Seitenspanneinrichtung (23) sind, welche am Gatter (11) befestigt ist.

13. Stickmaschinengatter nach einem der Ansprüche 5 bis 12, **gekennzeichnet durch** eine Spannvorrichtung zum automatischen Spannen des Stickgrundes 21 während des Verschiebens des Stickgrundes 21.

14. Stickmaschinengatter nach Anspruch 13, **dadurch gekennzeichnet, dass** die Spannvorrichtung zwei den Stickgrund (21) zwischen sich einklemmende Rollen aufweist, deren Achsen parallel und zur Verschiebungsrichtung des Stickgrundes (21) geneigt sind.

15. Stickmaschinengatter nach Anspruch 13 in Verbindung mit Anspruch 6 oder 7, **dadurch gekennzeichnet, dass** die Spannvorrichtung eine Führungsschiene zur Führung der Segmente (25) bzw. der Kette (29) aufweist, um die Segmente (25) bei der Verschiebung in den Stickgrund (21) einzuhaken und den Stickgrund zu spannen.

## Claims

1. Method for displacing an embroidery ground, which is laterally stentered by means of two side stenter bars which can move in translatory fashion with the embroidery ground in the creel, on an embroidery machine creel with an upper and a lower cloth shaft, in which method the embroidery ground, which is wound onto the cloth shafts, is evenly stentered between these and displaced by winding from one cloth shaft to the other relative to the creel, while being suspended in spikes (61) of the side stenter bars (35), and at least a part of the embroidery ground (21) remains stentered during the displacement by the side stenter bars (35), which can be displaced in translatory fashion in the creel, so as to exhibit the same tension after the displacement in this part as before the displacement, **characterised in that** the embroidery ground is lifted out of the spikes (61) during the displacement with a face (79), extending obliquely to the embroidery ground plane, of a release device (71) and thereby released from the side stenter bars (35).

2. Method according to Claim 1, **characterised in that** the embroidery ground (21) is released from the side stenter bars (35) during the displacement over a length which corresponds to the displacement.

3. Method according to Claim 2, **characterised in that** the part of the embroidery ground which is released from the side stenter bars (35) is stentered following the displacement according to the tension of the part remaining stentered at the side stenter bars, e.g. by suspending the embroidery ground (21) in the spikes (61) of the side stenter bars (35), while taking account of the course of the thread.

4. Method according to any one of Claims 1 to 3, **characterised in that** the embroidery ground is secured during the displacement of the creel, so that the embroidery ground is stationary relative to the needles.

5. Embroidery machine creel with an upper and a lower cloth shaft (19, 19') for winding up and evenly stentering an embroidery ground (21), with an appliance for displacing the embroidery ground (21) relative to the creel by rolling from one cloth shaft onto the other, and on both sides a respective side stenter bar (35) with spikes (61), which can be suspended in the embroidery ground, for laterally stentering the embroidery ground, which side stenter bars (35) can move in translatory fashion in the creel (11), so that these also move when the laterally stentered embroidery ground (22) is displaced, **characterised by** a release device (71) for each side stenter bar (35) with a face (79) extending obliquely to the embroidery ground plane in order to lift the laterally stentered embroidery ground (21) out of the spikes (61) with this face (79) when this ground is displaced and thereby release it from the side stenter bars (35).

6. Embroidery machine creel according to Claim 5, **characterised in that** the side stenter bars (35) are divided into segments (25) which can be individually released from the embroidery ground (21) or connected to the embroidery ground (21).

7. Embroidery machine creel according to Claim 6, **characterised in that** the segments (25) of the side stenter bar (35) are fastened to a flexible support (29).

8. Embroidery machine creel according to Claim 7, **characterised in that** the flexible support (29) forms a closed loop about two deflector wheels (31).

9. Embroidery machine creel according to any one of Claims 5 to 8, **characterised in that** the release device (71) is disposed in stationary fashion at the creel (11), and the side stenter bar (35) can move relative to the release device (71), so that the embroidery ground (21) and the side stenter bar (35) are released from one another when the embroidery ground (21) is displaced in the creel (11).

10. Embroidery machine creel according to any one of Claims 7 to 9, **characterised in that** the flexible support is formed by a chain (29).

11. Embroidery machine creel according to any one of Claims 7 to 10, **characterised in that** the flexible support (29) of the segmented side stenter bar (35) is guided in a guide rail (33) on the embroidery ground side of the loop.

12. Embroidery machine creel according to any one of Claims 5 to 11, **characterised in that** the side stenter bar (35) and the release device (71) are components of a side stenter device (23) which is fastened to the creel (11).

13. Embroidery machine creel according to any one of Claims 5 to 12, **characterised by** a stentering appliance for automatically stentering the embroidery ground (21) during the displacement of the embroidery ground (21).

14. Embroidery machine creel according to Claim 13, **characterised in that** the stentering appliance comprises two rollers which grip the embroidery ground (21) between them and the axes of which are parallel and inclined with respect to the direction of displacement of the embroidery ground (21).

15. Embroidery machine creel according to Claim 13 in conjunction with Claim 6 or 7, **characterised in that** the stentering appliance comprise a guide rail for guiding the segments (25) or the chain (29) in order to hook the segments (25) into the embroidery ground (21) and stenter the embroidery ground during the displacement.

## Revendications

1. Procédé destiné à déplacer un fond à broder tendu latéralement sur un cadre de machine à broder entre deux tendeurs latéraux pouvant se déplacer parallèlement avec le fond à broder dans le cadre comprenant une broche pour tissu supérieure et une broche pour tissu inférieure, dans lequel procédé le fond à broder enroulé sur les broches est tendu de manière plane entre celles-ci et est déplacé par rapport au cadre par enroulement à partir d'une broche sur l'autre broche, pendant qu'il est accroché dans des picots (61) des tendeurs latéraux (35), et au moins une partie du fond à broder (21) reste tendue pendant le déplacement par les tendeurs latéraux (35), qui peuvent se déplacer parallèlement dans le cadre, afin d'être tendue dans cette partie après le déplacement avec la même tension qu'avant le déplacement, **caractérisé en ce que**, pendant le déplacement, le fond à broder est décroché des picots (61) au moyen d'une face (79) d'un dispositif de décrochage (71), inclinée par rapport au plan du fond à broder et est ainsi détaché des tendeurs latéraux (35).

2. Procédé selon la revendication 1, **caractérisé en ce que**, pendant le déplacement, le fond à broder (21) est détaché des tendeurs latéraux (35) sur une longueur correspondant au déplacement.

3. Procédé selon la revendication 2, **caractérisé en ce que** la partie du fond à broder, détachée des tendeurs latéraux (35), est tendue après le déplacement conformément à la tension de la partie restée tendue contre les tendeurs latéraux (35), par exemple par accrochage du fond à broder (21) dans les picots (61) des tendeurs latéraux (35) en veillant à l'orientation des fils.

4. Procédé selon une des revendications 1 à 3, **caractérisé en ce que** le fond à broder est immobilisé pendant le déplacement du cadre, de telle sorte que le fond à broder est immobile par rapport aux aiguilles.

5. Cadre de machine à broder comprenant une broche pour tissu supérieure et une broche pour tissu inférieure (19, 19') pour enrouler et tendre à plat un fond à broder (21), comprenant un dispositif, destiné à déplacer le fond à broder (21) par rapport au cadre par enroulement à partir d'une broche sur l'autre broche, et sur chaque côté un tendeur latéral (35) muni de picots (61) à accrocher dans le fond à broder (21) pour le tendre latéralement, les tendeurs latéraux (35) pouvant se déplacer en translation dans le cadre (11), de telle sorte qu'ils entraînent dans leur déplacement le fond à broder (21) tendu latéralement, **caractérisé par** un dispositif de décrochage (71), pour chaque tendeur latéral (35), muni d'une face (79) inclinée par rapport au plan du fond à broder, afin de soulever hors des picots (61) le fond à broder (21) tendu latéralement au cours de son déplacement et de le détacher ainsi du tendeur latéral.

6. Cadre de machine à broder selon la revendication 5, **caractérisé en ce que** les tendeurs latéraux (35) sont divisés en segments (25), qui peuvent être détachés séparément du fond à broder (21) ou peuvent être accrochés séparément avec le fond à broder (21).

7. Cadre de machine à broder selon la revendication 6, **caractérisé en ce que** les segments (25) du tendeur latéral (35) sont fixés contre un support flexible (29).

8. Cadre de machine à broder selon la revendication 7, **caractérisé en ce que** le support flexible (29) est formé par une boucle fermée passant autour de deux poulies de renvoi (31).

9. Cadre de machine à broder selon une des revendications 5 à 8, **caractérisé en ce que** le dispositif de décrochage (71) est agencé de manière fixe contre le cadre (11) et le tendeur latéral (35) est mobile par rapport au dispositif de décrochage (71), de telle sorte que pendant le déplacement du fond à broder (21) dans le cadre (11), le fond à broder (21) et le tendeur latéral (35) se détachent l'un de l'autre.

10. Cadre de machine à broder selon une des revendications 7 à 9, **caractérisé en ce que** le support flexible est formé par une chaîne (29).

11. Cadre de machine à broder selon une des revendications 7 à 10, **caractérisé en ce que**, sur le côté de la boucle orienté vers le fond à broder, le support flexible (29) du tendeur latéral (35) segmenté est guidé dans un rail de guidage (33).

12. Cadre de machine à broder selon une des revendications 5 à 11, **caractérisé en ce que** le tendeur latéral (35) et le dispositif de décrochage (71) sont des parties intégrantes d'un dispositif de tension latérale (23), qui est fixé contre le cadre (11).

13. Cadre de machine à broder selon une des revendications 5 à 12, **caractérisé par** un dispositif de tension destiné à tendre automatiquement le fond à broder (21) pendant le déplacement du fond à broder (21).

14. Cadre de machine à broder selon la revendication 13, **caractérisé en ce que** le dispositif de tension comporté deux galets entre lesquels se bloque le fond à broder (21), leurs axes étant parallèles et inclinés vers le sens de déplacement du fond à broder (21).

15. Cadre de machine à broder selon la revendication 13 en liaison avec la revendication 6 ou 7, **caractérisé en ce que** le dispositif de tension comporte un rail de guidage destiné à guider les segments (25) ou la chaîne (29), afin d'accrocher les segments (25) dans le fond à broder (21) pendant le déplacement et de tendre le fond à broder (21).
